# EUROPÄISCHE PATENTSCHRIFT

(11) **EP 0 203 055 B1**
(45) Veröffentlichungstag und Bekanntmachung des Hinweises auf die Patenterteilung: **11.10.1989**
(21) Anmeldenummer: 86890117.4
(22) Anmeldetag: 28.04.1986
(51) Int. Cl.: E03D 11/16

(54) **Rohranschluss zur Verbindung eines Abgangstutzens einer WC-Schale mit einer Ablaufleitung**
Pipe connection between a wc bowl outlet and a waste-pipe
Raccord entre une sortie de cuvette de toilette et un tuyau d'évacuation

(30) Priorität: 23.05.1985 AT 1556/85
(43) Veröffentlichungstag der Anmeldung: 26.11.1986
(73) Patentinhaber: Hutterer & Lechner Kommanditgesellschaft, A-2325 Himberg b. Wien (AT)
(72) Erfinder:
(74) Vertreter: Wolfram, Gustav, Dipl.-Ing.

(56) Entgegenhaltungen:
- BE-A- 901 076
- FR-A- 2 235 327
- GB-A- 2 012 902

## Beschreibung

Die Erfindung betrifft einen Rohranschluß zur Verbindung eines Abgangstutzens einer WC-Schale mit einer Ablaufleitung, mit einer auf den Abgangstutzen der WC-Schale aufschiebbaren Rohrmuffe und einem in die Ablaufleitung einsetzbaren Rohrstück, wobei die Rohrmuffe einstückig in einen exzentrischen Flansch übergeht, der gegenüber dem Rohrstück mittels eines Drehgelenkes verdrehbar ist. Eine Rohrverbindung dieser Art ist aus der GB-A 2 012 092 bekannt.

Beim Installieren einer WC-Schale kann es zu Schwierigkeiten kommen, wenn der Abgangstutzen der WC-Schale mit der Ablaufleitung der Hauskanalisation nicht fluchtet. Insbesondere beim Austausch von alten WC-Schalen gegen neue stimmen oftmals die Installationsmaße - nämlich der Wandabstand zur Mitte der Ablaufleitung - nicht mehr mit den korrespondierenden Maßen der handelsüblichen WC-Schalen überein, wodurch eine neue WC-Schale nur unter Schwierigkeiten gesetzt werden kann.

Es ist bekannt, zur Verbindung der WC-Schale mit der Ablaufleitung geknickte Rohranschlüsse zu verwenden, was jedoch eine aufwendige Lagerhaltung erfordert, da das Maß des Achsabstandes der Achse des Abgangstutzens der WC-Schale und der Ablaufleitung stark variieren kann. Eine besondere Problematik ergibt sich bei sogenannten "Einstückklosetts", bei denen der Spülkasten mit der WC-Schale eine Einheit bildet. Bei solchen "Einstückklosetts" ist nämlich die Lage der WC-Schale vom Anliegen des Spülkastens an der Wand abhängig.

Bei dem aus der GB-A 2 012 902 bekannten Rohranschluß ist zur Verbindung eines Abgangstutzens einer WC-Schale mit einer Ablaufleitung ein in die Ablaufleitung einsetzbarer Teil des Rohranschlusses gegenüber dem auf den Abgangstutzen der WC-Schale aufschiebbaren Teil exzentrisch und mit geneigter Achse angeordnet. Die beiden Teile sind miteinander mittels eines Drehgelenkes verbunden, so daß ein Teil gegenüber dem anderen zwecks Anpassung des Abgangstutzens an die Ablaufleitung verdrehbar ist. Die Wand des auf den Abgangstutzen der WC-Schale aufschiebbaren Teiles geht in einen nach innen gerichteten, d.h. zur Rotationsmitte hin einspringenden exzentrischen Flansch über, der an seinem Innenumfang das Drehgelenk trägt.

Die Erfindung stellt sich die Aufgabe, einen Rohranschluß der eingangs beschriebenen Art zu schaffen, mit dem die WC-Schale genau auf den gewünschten Platz setzbar ist, u.zw. unabhängig von der Lage der Ablaufleitung der Hauskanalisation.

Diese Aufgabe wird erfindungsgemäß dadurch gelöst, daß auch das Rohrstück in einen einstückig mit ihm ausgebildeten exzentrischen Flansch übergeht und sich beide Flansche von der Rohrmuffe bzw. vom Rohrstück jeweils nach außen erstrecken und das Drehgelenk am Außenumfang der Flansche liegt.

Zwecks leichten Zusammenbaus des Rohranschlusses ist vorteilhaft das Drehgelenk als das Rohrstück mit der Rohrmuffe verbindende Schnappverbindung ausgebildet, wobei das Drehgelenk von einem kreisringförmigen Steckansatz, der am Rohrstück oder der Rohrmuffe angeordnet ist, und einer von U-förmig gestalteten Wänden gebildeten, kreisringförmigen und den Steckansatz aufnehmenden Rille, die am Rohr-Gegenstück angeordnet ist, gebildet ist.

Vorteilhaft ist am Grund der Rille eine Dichtschnur eingelegt.

Um den Zusammenbau des Rohranschlusses zu vereinfachen, ist zweckmäßig der Steckansatz integral mit einer elastisch verformbaren, an der Innenwand der Rille anliegenden Dichtlippe versehen, wodurch man sich die Dichtschnur erspart.

Um beim Zusammenbau bzw. Einbau des Rohranschlusses Verformungen an demselben zu vermeiden, ist vorteilhaft an einem der Flansche, vorzugsweise am Flansch der Rohrmuffe, ein bis zum gegenüberliegenden Flansch reichender Stützsteg vorgesehen.

Um den Abstand der Achse der Rohrmuffe und dem Rohrstück zwischen Null und einem Maximalwert variieren lassen zu können, ist zweckmäßig die Achse des Drehgelenkes sowohl gegenüber der Achse der Rohrmuffe als auch gegenüber der Achse des Rohrstückes um dasselbe Maß exzentrisch versetzt angeordnet.

Die Erfindung ist nachstehend anhand der Zeichnung an zwei Ausführungsbeispielen näher erläutert, wobei Fig. 1 einen Schnitt durch den Rohranschluß mit maximal eingestellter Exzentrizität und Fig. 2 einen Grundriß des Rohranschlusses gemäß einer ersten Ausführungsform zeigen. In Fig. 3 ist in zu Fig. 1 analoger Darstellung eine weitere Ausführungsform veranschaulicht.

Der zweckmäßig aus Kunststoff gefertigte Rohranschluß 1 weist eine auf den Abgangstutzen 2 der WC-Schale aufschiebbare, etwa zylindrisch gestaltete Rohrmuffe 3 auf, die an der Innenseite mit gegen den Abgangstutzen 2 der WC-Schale gerichteten, bogenförmig gestalteten und elastisch verformbaren ringförmigen Dichtlippen 4 ausgestattet ist. Am unteren Ende 5 der Rohrmuffe 3 ist an der Rohrmuffe ein ringförmiger und sich von der Rohrmuffe nach außen erstreckender Flansch 6 vorgesehen, der mit der Rohrmuffe einstückig ausgebildet ist. Die Achse 8 der Rohrmuffe um das Maß e exzentrisch angeordnet.

An der Unterseite des Flansches 6 ist ein sich vertikal nach unten erstreckender ringförmiger Steckansatz 9 vorgesehen, dessen unteres Ende 10 wulstförmig verbreitert ist. Dieser Steckansatz ragt in eine von U-förmig gestalteten Wänden 11, 12 gebildete Rille 13 eines am oberen Ende 14 eines leicht kegeligen Rohrstückes 15, das in die Ablaufleitung 16 einer Hauskanalisation einsetzbar ist, angeordneten Flansches 17. Die Rille 13 ist eingangsseitig von einem Wulst 18 begrenzt, wodurch die U-förmigen Wände 11, 12 mit dem Steckansatz 9 eine Schnappverbindung bilden. Sowohl der Steckansatz 9 als auch die Rille 13 sind kreisringförmig gestaltet, so daß die Rohrmuffe 3 gegenüber dem Rohrstück 15 verdrehbar ist.

Am Grund der Rille 13 ist eine Gummidichtschnur 19 eingelegt, wodurch eine ausreichende Dichtheit des vom Steckansatz 9 und der Rille 13 (bzw. den Wänden 11, 12) gebildeten Drehgelenkes 20 gegeben ist. Der Flansch 17 des Rohrstückes 15 und die Rille 13 sind mit ihrer Achse 21 gegenüber der Achse 22 des Rohrstückes 15 ebenfalls um das Maß e exzentrisch angeordnet, jedoch fluchtend zur Achse 7 ausgerichtet.

Das Rohrstück 15 weist an seiner Außenseite etagenförmig angeordnete und sich radial erstreckende Dichtlippen 23 auf, die eine Dichtheit des Rohrstückes 15 gegenüber der Ablaufleitung 16 der Hauskanalisation bewirken. Um eine leichte Drehung der Rohrmuffe 3 gegenüber dem in die Ablaufleitung 16 eingesetzten Rohrstück 15 von Hand aus zu ermöglichen, sind an der Außenseite der Rohrmuffe 3 Griffnoppen 24 angeordnet.

Durch Verdrehen der Rohrmuffe gegenüber dem Rohrstück läßt sich der Abstand der Achse 8 der Rohrmuffe 3 von der Achse 22 des Rohrstückes 15 und damit der Abstand der Achse 25 des Abgangstutzens 2 der WC-Schale un der Achse 26 der Ablaufleitung 16 von Null auf maximal 2e verändern, wodurch es möglich ist, die WC-Schale innerhalb des Bereiches von Null bis zur doppelten Exzentrizität e unabhängig von der Lage der Ablaufleitung zu setzen.

Gemäß der in Fig. 3 dargestellten Ausführungsform ist anstelle der Gummidichtschnur 19 eine am Steckansatz 9 angeformte, d.h. mit ihm integral ausgebildete Dichtlippe 27 vorgesehen. Diese ist elastisch verformbar und am unteren, wulstartigen Ende 10 des Steckansatzes 9 angeordnet. Sie erstreckt sich radial nach außen und gelangt mit der Innenwand 28 der Rille 13 im zusammengebauten Zustand des Rohranschlusses in Kontakt, wodurch die Dichtheit des Drehgelenkes 20 gewährleistet ist.

Am Flansch 6 der Rohrmuffe 3 ist ein sich in Achsrichtung erstreckender Stützsteg 29 angeformt, der sich in Richtung der Achse 25 bis zum gegenüberliegenden Flansch 17 des Rohrstückes 15 erstreckt. Dieser Stützsteg 29 ist in dem Bereich des Flansches 6 vorgesehen, an dem dieser eine größere radiale Erstreckung aufweist; er erstreckt sich somit in Umfangsrichtung des Flansches über etwa 180_{°}C und dient dazu, beim Zusammenbau des Rohranschlusses bzw. dessen Einbau Verformungen der Flansche 6 und 17 zu vermeiden, so daß der exakte Sitz des Rohranschlusses am Abgangstutzen 2 der WC-Schale und an der Ablaufleitung 16 der Hauskanalisation nach dem Einbau gewährleistet ist.

## Patentansprüche

1. Rohranschluß (1) zur Verbindung eines Abgangstutzens (2) einer WC-Schale mit einer Ablaufleitung (16), mit einer auf den Abgangstutzen (2) der WC-Schale aufschiebbaren Rohrmuffe (3) und einem in die Ablaufleitung (16) einsetzbaren Rohrstück (15), wobei die Rohrmuffe (3) einstückig in einen exzentrischen Flansch (6) übergeht, der gegenüber dem Rohrstück (15) mittels eines Drehgelenkes (20) verdrehbar ist, dadurch gekennzeichnet, daß auch das Rohrstück (15) in einen einstückig mit ihm ausgebildeten exzentrischen Flansch (17) übergeht und sich beide Flansche (6, 17) von der Rohrmuffe (3) bzw. vom Rohrstück (15) jeweils nach außen erstrecken und das Drehgelenk (20) am Außenumfang der Flansche (6,17) liegt.

2. Rohranschluß nach Anspruch 1, dadurch gekennzeichnet, daß das Drehgelenk (20) als das Rohrstück (15) mit der Rohrmuffe (3) verbindende Schnappverbindung ausgebildet ist, wobei das Drehgelenk (20) von einem kreisringförmigen Steckansatz (9), der am Rohrstück (15) oder der Rohrmuffe (3) angeordnet ist, und einer von U-förmig gestalteten Wänden (11, 12) gebildeten, kreisringförmigen und den Steckansatz (9) aufnehmenden Rille (13), die am Rohr-Gegenstück angeordnet ist, gebildet ist.

3. Rohranschluß nach Anspruch 2, dadurch gekennzeichnet, daß am Grund der Rille (13) eine Dichtschnur (19) eingelegt ist.

4. Rohranschluß nach Anspruch 2, dadurch gekennzeichnet, daß der Steckansatz (9) integral mit einer elastisch verformbaren, an der Innenwand (28) der Rille (13) anliegenden Dichtlippe (27) versehen ist (Fig. 3).

5. Rohranschluß nach einem oder mehreren der Ansprüche 1 bis 4, dadurch gekennzeichnet, daß an einem der Flansche (6, 17), vorzugsweise am Flansch (6) der Rohrmuffe (3), ein bis zum gegenüberliegenden Flansch (17, 6) reichender Stützsteg (29) vorgesehen ist (Fig. 3).

6. Rohranschluß nach einem oder mehreren der Ansprüche 1 bis 5, dadurch gekennzeichnet, daß die Achse (7, 21) des Drehgelenkes (20) sowohl gegenüber der Achse (8) der Rohrmuffe (3) als auch gegenüber der Achse (22) des Rohrstückes (15) um dasselbe Maß (e) exzentrisch versetzt angeordnet ist.

## Claims

1. A pipe connection (1) for connecting the discharge pipe-segment (2) of a toilet basin with a discharge duct (16), comprising a pipe bell (3) to be slipped onto the discharge pipe-segment (2) of the toilet basin and a pipe section (15) to be inserted into the discharge duct (16), the pipe bell (3) verging solidly into an eccentric flange (6), which is rotatable relative to the pipe section (15) by means of a turning knuckle (20), characterised in that also the pipe section (15) verges into an eccentric flange (17) designed in one piece therewith and the two flanges (6, 17) each extend outwards from the pipe belle (3) and the pipe section (15), respectively, the turning knuckle (20) being located on the external periphery of the flanges (6, 17).

2. A pipe connection according to claim 1, characterised in that the turning knuckle (20) is designed as a catch connection connecting the pipe section (15) with the pipe bell (3), the turning knuckle (20) being formed by a circularly ring-shaped plug nose (9) arranged on the pipe section (15) or on the pipe belle (3) and by a circularly ring-shaped groove (13) formed by U-shaped walls (11, 12) and provided on the pipe counter piece to receive the plug nose (9).

3. A pipe connection according to claim 2, characterised in that a packing cord is inserted in the base of the groove (13).

4. A pipe connection according to claim 2, characterised in that the plug nose (9) is integrally provided with a resiliently deformable sealing lip (27) abutting against the internal wall (28) of the groove (13) (Fig. 3).

5. A pipe connection according to one or several of claims 1 to 4, characterised in that on one of the flanges (6, 17), preferably on the flange (6) of the pipe bell (3), a supporting web (29) extending as far as to the opposite flange (17, 6) is provided (Fig. 3).

6. A pipe connection according to one or several of claims 1 to 5, characterised in that axis (7, 21) of the turning knuckle (20) is arranged to be eccentrically offset by the same measure (e) both relative to the axis (8) of the pipe bell (3) and relative to the axis (22) of the pipe section (15).

## Revendications

1. Raccord tubulaire (1) destiné à relier la tubulure de sortie (2) d'une cuvette de WC avec une conduite de descente (16), dotée d'un manchon tubulaire (3) pouvant être emmanché sur la tubulure de sortie (2) de la cuvette de WC et d'un embout (15) pouvant s'insérer dans la conduite de descente (16), le manchon tubulaire (3) se terminant par une bride excentrique (6) qui peut pivoter grâce à une articulation tournante (20) par rapport à l'embout (15), caractérisé en ce que l'embout (15) porte lui aussi une bride excentrique (17) fabriquée d'une pièce, en ce que les deux brides (6, 17) du manchon tubulaire (3) et de l'embout (15) s'étendent vers l'extérieur et en ce que l'articulation tournante (20) est disposée sur le périmètre extérieur des brides (6, 17).

2. Raccord tubulaire selon la revendication 1, caractérisé en ce que l'articulation tournante (20) est constituée d'une liaison encliquetable reliant l'embout (15) et le manchon tubulaire (3), cette articulation tournante (20) étant formée d'une nervure (9) de forme annulaire, placée sur l'embout (15) ou sur le manchon tubulaire (3) et d'une gorge (13), placée sur l'autre partie, de forme annulaire, formée par des parois (11, 12) en U et recevant la nervure (9).

3. Raccord tubulaire selon la revendication 2, caractérisée en ce qu'un joint d'étanchéité (19) est disposé au fond de la gorge (13).

4. Raccord tubulaire selon la revendication 2, caractérisé en ce que la nervure (9) est dotée d'une lèvre d'étanchéité (27) élastiquement déformable, qui la prolonge et qui s'appuie sur la paroi intérieure (28) de la gorge (13) (figure 3).

5. Raccord tubulaire selon une ou plusieurs des revendications 1 à 4, caractérisé en ce que l'une des brides (6, 17), de préférence la bride (6) du manchon tubulaire (3), porte une nervure d'appui (29) s'étendant jusqu'à la bride opposée (17, 6) (figure 3).

6. Raccord tubulaire selon une ou plusieurs des revendications 1 à 5, caractérisé en ce que l'axe (7, 21) de l'articulation tournante (20) est décentré d'une même valeur (e) à la fois par rapport à l'axe (8) du manchon tubulaire (3) et par rapport à l'axe (22) de l'embout (15).
